# EUROPÄISCHE PATENTSCHRIFT

(11) **EP 2 339 167 B1**
(45) Veröffentlichungstag und Bekanntmachung des Hinweises auf die Patenterteilung: **03.04.2013**
(21) Anmeldenummer: 10189612.4
(22) Anmeldetag: 02.11.2010
(51) Int. Cl.: F02M 61/16

(54) **Brennstoffeinspritzventil**
Fuel injector valve
Soupape d'injection de combustible

(30) Priorität: 22.12.2009 DE 102009055132
(43) Veröffentlichungstag der Anmeldung: 29.06.2011
(73) Patentinhaber: Robert Bosch GmbH, 70442 Stuttgart (DE)
(72) Erfinder: Uhlmann, Dietmar, 71404 Korb (DE); Ferraro, Giovanni, 71642 Ludwigsburg (DE)

(56) Entgegenhaltungen:
- EP-A1- 0 999 363
- JP-A- 2003 293 906

## Beschreibung

### Stand der Technik

Die Erfindung betrifft ein Brennstoffeinspritzventil für Brennstoffeinspritzanlagen von Brennkraftmaschinen. Speziell betrifft die Erfindung einen Injektor für Brennstoffeinspritzanlagen von luftverdichtenden, selbstzündenden Brennkraftmaschinen.

Aus der JP 2003-293906 ist ein Brennstoffeinspritzventil bekannt. Das bekannte Brennstoffeinspritzventil weist einen Brennstoffzulaufkanal auf, in dem ein Filter angeordnet ist. Hierbei ist in Strömungsrichtung gesehen oberhalb des Filters ein Abschnitt mit kreisförmiger Kontur in dem Brennstoffzulaufkanal ausgestaltet.

Bei der Ausgestaltung eines Zulaufkanals ergibt sich das Problem, dass bei einer beispielsweise schräg verlaufenden Einpresskante eine nicht optimale Einpresskontur für das Stabfilter vorgegeben ist. Beim Einpressungsbeginn kann sich hierbei das Stabfilter in dem Zulaufkanal schiefstellen, wodurch die Pressungsverteilung am Pressbund des Stabfilters, insbesondere an drei Pressflächen, unterschiedlich ist und unterschiedliche plastische Deformationen auftreten. Hierbei kann es bereits bei einem relativ niedrigen Druckniveau zum Wandern des Stabfilters kommen. Dies ist durch partielle Druckunterwanderung an den Pressflächen möglich.

### Offenbarung der Erfindung

Das erfindungsgemäße Brennstoffeinspritzventil mit den Merkmalen des Anspruchs 1 hat demgegenüber den Vorteil, dass die Ausgestaltung des Zulaufkanals verbessert ist. Speziell ist eine Verbesserung in Bezug auf einen Einpressvorgang zum Einbringen eines Stabfilters und/oder eine Erhöhung der Festigkeit im Einführbereich des Zulaufkanals möglich.

Durch die in den Unteransprüchen aufgeführten Maßnahmen sind vorteilhafte Weiterbildungen des im Anspruch 1 angegebenen Brennstoffeinspritzventils möglich.

Vorteilhaft ist es, dass eine Hauptachse der elliptischen Kontur des Abschnitts mit elliptischer Kontur zumindest näherungsweise in einer Strömungsrichtung des Zulaufkanals und/oder zumindest näherungsweise parallel zu einer Achse einer in Strömungsrichtung hinter dem Einführbereich liegenden zylindrischen Bohrung orientiert ist und dass die Hauptachse der elliptischen Kontur größer ist als eine Nebenachse der elliptischen Kontur. Die Nebenachse der elliptischen Kontur ist senkrecht zu der Hauptachse orientiert. Hierdurch ist ein verbessertes Einfügen des Stabfilters oder dergleichen in die zylindrische Bohrung des Zulaufkanals möglich. Außerdem ergeben sich vorteilhafte Strömungsverhältnisse. Hierbei ist es ferner vorteilhaft, dass ein Verhältnis der Hauptachse zu der Nebenachse aus einem Bereich von etwa 1,1 bis etwa 1,2 gewählt ist. Somit ist eine Optimierung der Einpresskontur für das Stabfilter möglich. Außerdem kann eine hohe Festigkeit des Einführbereichs des Zulaufkanals erzielt werden.

Vorteilhaft ist es auch, dass der Zulaufkanal einen konischen Abschnitt aufweist und dass der konische Abschnitt in Strömungsrichtung hinter dem Einführbereich angeordnet ist. Hierbei kann sich der konische Abschnitt auch direkt an den Einführbereich anschließen. In vorteilhafter Weise ist solch ein konischer Abschnitt mit einem Konuswinkel (Öffnungswinkel des gedachten Kegels) von etwa 10° ausgestaltet. Beispielsweise kann sich ein Durchmesser des konischen Abschnitts in Strömungsrichtung von 3,5 mm auf 2 mm verringern. Die Länge des konischen Abschnitts kann hierbei beispielsweise 5 mm betragen.

Hierbei ist es ferner vorteilhaft, dass der Zulaufkanal im Einführbereich und zwischen dem Abschnitt mit elliptischer Kontur beziehungsweise dem Abschnitt mit parabelförmiger Kontur und dem konischen Abschnitt des Zulaufkanals einen Abschnitt mit einer Einführfase und/oder einen Abschnitt mit einer Verrundung und/oder einen zylindrischen Abschnitt aufweist. Hierbei ist es ferner vorteilhaft, dass ein Topffilter vorgesehen ist, das in dem zylindrischen Abschnitt des Einführbereichs angeordnet ist. Die Länge dieses zylindrischen Abschnitts zur Aufnahme des Topffilters kann beispielsweise 1 mm betragen. Das Topffilter kann in dem Einführbereich in den Zulaufkanal eingepresst werden. Der für das Topffilter benötigte Bauraum ist hierbei wesentlich geringer als für ein Stabfilter.

Vorteilhaft ist es auch, dass ein Stabfilter vorgesehen ist, das in eine in Strömungsrichtung hinter dem Einführbereich liegende zylindrische Bohrung eingepresst ist. Hierbei kann eine Einpresskante vorgesehen sein, die einen Durchmesser von beispielsweise 3,5 mm aufweist. Eine schräge Einpresskante kann hierbei durch die optimierte Dichtkontur vermieden werden. Durch die optimierte Dichtkontur wird gewährleistet, dass eine Radienkante des Stabfilters zu Beginn des Einpressvorgangs überall am Umfang an den Pressflächen anliegt. Beispielsweise ergibt sich eine Umfangserstreckung über drei mal 80°. Hierbei ist in vorteilhafter Weise hinter dem Abschnitt mit elliptischer Kontur beziehungsweise dem Abschnitt mit parabelförmiger Kontur ein Abschnitt mit Einführfase vorgesehen, der für das Stabfilter dient. Die Einführfase dieses Abschnitts ist hierbei vorzugsweise mit einem Winkel von etwa 45° ausgestaltet. Hierdurch liegt die Radienkante des Stabfilters zu Beginn des Einpressvorgangs überall am Umfang an den Pressflächen an. Gleichzeitig resultiert aus der optimierten Kontur eine Steifigkeitserhöhung des Gehäuseteils, das insbesondere als Haltekörper ausgestaltet ist, im Konusbereich, so dass sich die Festigkeit erhöht. Durch eine senkrecht zur Achse der zylindrischen Bohrung des Zulaufkanals verlaufende Einpresskante können auch die Einpressbedingungen bei Verwendung anderer Filter, beispielsweise Laserfilter, verbessert werden.

Vorteilhaft ist es ferner, dass der Zulaufkanal im Einführbereich in Strömungsrichtung vor dem Abschnitt mit elliptischer Kontur beziehungsweise dem Abschnitt mit parabelförmiger Kontur eine verrundete Kante und/oder einen konischen Abschnitt aufweist. Hierbei ist es ferner vorteilhaft, dass der konische Abschnitt vor dem Abschnitt mit elliptischer Kontur beziehungsweise vor dem Abschnitt mit parabelförmiger Kontur mit einem Konuswinkel von etwa 60° ausgestaltet ist. An den konischen Abschnitt kann sich der Abschnitt mit elliptischer Kontur beziehungsweise der Abschnitt mit parabelförmiger Kontur anschließen. Eine Krümmung kann hierbei im Bereich von etwa 6,7 mm liegen. Dadurch ist gewährleistet, dass ein Dichtdurchmesser eines Dichtnippels bei einem Durchmesser von beispielsweise 6,5 mm deutlich oberhalb des Bereichs liegt, wo der Konuswinkel von 60° in den Abschnitt mit elliptischer Kontur beziehungsweise den Abschnitt mit parabelförmiger Kontur übergeht.

### Kurze Beschreibung der Zeichnungen

Bevorzugte Ausführungsbeispiele der Erfindung sind in der nachfolgenden Beschreibung unter Bezugnahme auf die beigefügten Zeichnungen, in denen sich entsprechende Elemente mit übereinstimmenden Bezugszeichen versehen sind, näher erläutert. Es zeigt:
Fig. 1 ein erstes Ausführungsbeispiel eines Brennstoffeinspritzventils der Erfindung in einer auszugsweisen, schematischen Schnittdarstellung und
Fig. 2 ein zweites Ausführungsbeispiel eines Brennstoffeinspritzventils der Erfindung in einer auszugsweisen, schematischen Schnittdarstellung.

### Ausführungsformen der Erfindung

Fig. 1 zeigt ein erstes Ausführungsbeispiel eines Brennstoffeinspritzventils 1 in einer auszugsweisen schematischen Schnittdarstellung. Das Brennstoffeinspritzventil 1 kann insbesondere als Injektor für Brennstoffeinspritzanlagen von luftverdichtenden, selbstzündenden Brennkraftmaschinen dienen. Speziell eignet sich das Brennstoffeinspritzventil 1 für Nutzkraftwagen oder Personenkraftwagen. Ein bevorzugter Einsatz des Brennstoffeinspritzventils 1 besteht für eine Brennstoffeinspritzanlagen mit einem Common-Rail, das Dieselbrennstoff unter hohem Druck zu mehreren Brennstoffeinspritzventilen 1 führt. Das erfindungsgemäße Brennstoffeinspritzventil 1 eignet sich jedoch auch für andere Anwendungsfälle.

Das Brennstoffeinspritzventil 1 weist ein als Haltekörper 2 ausgestaltetes Gehäuseteil 2 auf. In dem Gehäuseteil 2 ist ein Zulaufkanal 3 ausgestaltet, der einen Einführbereich 4 und eine zylindrische Bohrung 5 umfasst. In die zylindrische Bohrung 5 des Zulaufkanals 3 ist ein Stabfilter 6 eingepresst.

Der Einführbereich 4 weist einen Abschnitt 7 mit elliptischer Kontur auf. Der Abschnitt 7 kann hierbei auch mit parabelförmiger Kontur ausgestaltet sein. Die Kontur des Abschnitts 7 ist in der Fig. 1 schematisch durch eine unterbrochen dargestellte Linie 8 veranschaulicht. Die elliptische Kontur 8 weist eine Hauptachse 9 und eine Nebenachse 10 auf. Die Hauptachse 9 ist hierbei parallel zu einer Achse 11 der zylindrischen Bohrung 5 orientiert. In diesem Ausführungsbeispiel liegt die Hauptachse 9 auf der Achse 11. Entsprechend ist die Nebenachse 10 senkrecht zu der Achse 11 orientiert. Hierdurch ist die Hauptachse 9 zumindest näherungsweise in einer Strömungsrichtung 12 des zugeführten Brennstoffs orientiert. Die Hauptachse 9 ist größer als die Nebenachse 10 der elliptischen Kontur 8. Hierbei ist ein Verhältnis der Hauptachse 9 zu der Nebenachse 10 aus einem Bereich von etwa 1,1 bis etwa 1,2 gewählt. Der Abschnitt 7 ist somit derart ausgestaltet, dass dieser auf einem Ellipsoid liegt. Bei einer parabelförmigen Kontur des Abschnitts 7 ergibt sich eine Ausgestaltung des Zulaufkanals 3 im Abschnitt 7, die auf einem Paraboloid liegt.

Zwischen dem Abschnitt 7 mit elliptischer Kontur und der zylindrischen Bohrung 5 ist ein Abschnitt 15 mit einer Einführfase ausgebildet. Der Abschnitt 15 mit der Einführfase ist hierbei im Einführbereich 4 vorgesehen. In der Strömungsrichtung 12 schließt sich an den Abschnitt 15 mit der Einführfase direkt die zylindrische Bohrung 5 an. Der Winkel der Einführfase im Abschnitt 15 kann beispielsweise 45° sein.

Der Zulaufkanal 3 umfasst im Einführbereich 4 außerdem einen konischen Abschnitt 16, der in Strömungsrichtung 12 vor dem Abschnitt 7 mit elliptischer Kontur angeordnet ist. Hierbei grenzt der konische Abschnitt 16 in diesem Ausführungsbeispiel direkt an den Abschnitt 7 mit elliptischer Kontur an. In einem Überschneidungsbereich 17, der linienförmig ausgestaltet ist, kann eine Tangentenbedingung zwischen der Kontur 8 und dem konischen Abschnitt 16 erfüllt sein. Solch eine Tangentenbedingung muss aber nicht zwingend erfüllt sein. Gleiches gilt für eine parabelförmige Kontur im Abschnitt 7. Der konische Abschnitt 16 kann einen Konuswinkel 18 von etwa 60° aufweisen. Die Ausgestaltung des Zulaufkanals 3 im konischen Abschnitt 16 entspricht dann einem Teil einer Kegeloberfläche eines Kegels mit einem Kegelwinkel 18 von 60°.

Außerdem weist der Zulaufkanal 3 im Einführbereich 4 eine verrundete Kante 19 auf. Die verrundete Kante 19 liegt in Strömungsrichtung 12 vor dem konischen Abschnitt 16. Hierbei ist durch die verrundete Kante 19 ein Übergang von dem konischen Abschnitt 16 des Zulaufkanals 3 auf eine Außenseite 20 des Haltekörpers 2 gebildet.

Der konische Abschnitt 16 kann im montierten Zustand zum Aufnehmen eines Dichtnippels für einen Brennstoffanschluss dienen. Über die verrundete Kante 19 ist hierbei eine vorteilhafte Montage möglich.

Die Ausgestaltung des Zulaufkanals 3 mit dem Einführbereich 4 und der zylindrischen Bohrung 5 gewährleistet eine Hochdruckfestigkeit des Haltekörpers 2 und eine vorteilhafte Montage des Stabfilters 6 in der zylindrischen Bohrung 5. Speziell ist eine gleichmäßige Einpressung des Stabfilters 6 in die zylindrische Bohrung 5 ermöglicht.

Fig. 2 zeigt ein Brennstoffeinspritzventil 1 in einer auszugsweisen, schematischen Schnittdarstellung entsprechend einem zweiten Ausführungsbeispiel. In diesem Ausführungsbeispiel ist der Abschnitt 7 mit einer parabelförmigen Kontur ausgestaltet. An dem Abschnitt 7 mit parabelförmiger Kontur schließt sich in der Strömungsrichtung 12 direkt der Abschnitt 15 mit der Einführfase an. Allerdings ist die zylindrische Bohrung 5 in diesem Ausführungsbeispiel von dem Abschnitt 15 mit der Einführfase beabstandet.

Zwischen dem Einführbereich 4 und der zylindrischen Bohrung 5 ist in diesem Ausführungsbeispiel ein konischer Abschnitt 25 des Zulaufkanals 3 vorgesehen. Der konische Abschnitt 25 weist hierbei einen Konuswinkel 26 von etwa 10° auf. Eine Länge 27 des konischen Abschnitts 25 kann beispielsweise 5 mm betragen. Ein Querschnitt des konischen Abschnitts 25 kann sich in der Strömungsrichtung 12 von beispielsweise 3,5 mm auf 2 mm verringern.

An den konischen Abschnitt 25 schließt sich in diesem Ausführungsbeispiel in Strömungsrichtung 12 direkt die zylindrische Bohrung 5 an.

Zwischen dem Abschnitt 15 mit der Einführfase und dem konischen Abschnitt 25 sind in diesem Ausführungsbeispiel außerdem ein Abschnitt 27 mit einer Verrundung und ein zylindrischer Abschnitt 28 in dem Zulaufkanal 3 ausgestaltet. Der Abschnitt 27 mit der Verrundung und der zylindrische Abschnitt 28 sind hierbei Teil des Einführbereichs 4 und zwischen dem Abschnitt 7 mit der parabelförmigen Kontur und dem konischen Abschnitt 25 im Zulaufkanal 3 angeordnet.

Der Abschnitt 27 kann beispielsweise eine Verrundung mit einem Radius beziehungsweise einer nicht notwendigerweise konstanten Krümmung aus einem Bereich von 0,2 mm bis 0,3 mm aufweisen. Der Abschnitt 27 dient als Übergang, um von dem Abschnitt 15 mit der Einführfase zu dem zylindrischen Abschnitt 28 hinzuführen. Hierdurch kann eine vorteilhafte, insbesondere kantenreduzierte, Ausgestaltung des Zulaufkanals 3 erzielt werden.

Der zylindrische Abschnitt 28 kann in der Strömungsrichtung 12, das heißt entlang der Achse 11, relativ kurz ausgestaltet sein. Beispielsweise kann der zylindrische Abschnitt 28 entlang der Achse 11 eine Länge von etwa 1 mm aufweisen. Der zylindrische Abschnitt 28 dient in diesem Ausführungsbeispiel zum Aufnehmen eines Topffilters 29. Das Topffilter 29 ist in dem zylindrischen Abschnitt 28 des Zulaufkanals 3 eingepresst. Hierbei erfordert das Topffilter 29 einen wesentlich geringeren Bauraum als das in die zylindrische Bohrung 5 eingepresste Stabfilter 6.

Insbesondere zur Fixierung des Stabfilters 6 kann die zylindrische Bohrung 5 im Bereich des Stabfilters 6 einen Durchmesser von 2 mm aufweisen. Zur zuverlässigen Positionierung des Stabfilters 6 kann sich in Strömungsrichtung 12 hinter dem Stabfilter 6 eine Verschneidung 30 in dem Zulaufkanal 3 befinden, die zwischen der zylindrischen Bohrung 5 und einer weiteren Bohrung 31 ausgestaltet ist. Die weitere Bohrung 31 kann hierbei einen reduzierten Durchmesser von beispielsweise 1,7 mm aufweisen.

Somit ist eine vorteilhafte Montage und insbesondere ein vorteilhaftes Einpressen des Stabfilters 6 in die zylindrische Bohrung 5 ermöglicht. Hierbei kann eine partielle

Druckunterwanderung an Pressflächen des Stabfilters 6 verhindert werden. Hierdurch ist ein zuverlässiger Betrieb auch bei hohen Drücken des zugeführten Brennstoffs möglich.

Die Erfindung ist nicht auf die beschriebenen Ausführungsbeispiele beschränkt.

## Patentansprüche

1. Brennstoffeinspritzventil (1), insbesondere Injektor für Brennstoffeinspritzanlagen von luftverdichtenden, selbstzündenden Brennkraftmaschinen, mit zumindest einem Gehäuseteil (2) und einem Zulaufkanal (3), der in dem Gehäuseteil (2) ausgestaltet ist, wobei der Zulaufkanal (3) einen Einführbereich (4) aufweist, **dadurch gekennzeichnet, dass** der Zulaufkanal (3) in dem Einführbereich (4) zumindest einen Abschnitt (7) mit elliptischer oder parabelförmiger Kontur aufweist.

2. Brennstoffeinspritrventil nach Anspruch 1, **dadurch gekennzeichnet, dass** eine Hauptachse (9) der elliptischen Kontur (8) des Abschnitts (7) mit der elliptischen Kontur (8) zumindest näherungsweise in einer Strömungsrichtung (12) des Zulaufkanals (3) oder zumindest näherungsweise parallel zu einer Achse (11) einer in der Strömungsrichtung (12) hinter dem Einführbereich (4) liegenden zylindrischen Bohrung (5) orientiert ist und dass die Hauptachse (9) der elliptischen Kontur (8) größer ist als eine Nebenachse (10) der elliptischen Kontur (8).

3. Brennstoffeinspritzventil nach Anspruch 2, **dadurch gekennzeichnet, dass** ein Verhältnis der Hauptachse (9) zu der Nebenachse (10) aus einem Bereich von etwa 1,1 bis etwa 1,2 gewählt ist.

4. Brennstoffeinspritzventil nach einem der Ansprüche 1 bis 3, **dadurch gekennzeichnet, dass** der Zulaufkanal (3) einen konischen Abschnitt (25) aufweist und dass der konische Abschnitt (25) in Strömungsrichtung (12) hinter dem Einführbereich (4) angeordnet ist oder sich an den Einführbereichen (4) anschließt oder an die zylindrische Bohrung (5) angrenzt.

5. Brennstoffeinspritzventil nach Anspruch 4, **dadurch gekennzeichnet, dass** der konische Abschnitt (25) mit einem Konuswinkel (26) von etwa 10° ausgestaltet ist.

6. Brennstoffeinspritzventil nach Anspruch 4 oder 5, **dadurch gekennzeichnet, dass** der Zulaufkanal (3) im Einführbereich (4) und zwischen dem Abschnitt (7) mit elliptischer Kontur beziehungsweise dem Abschnitt (7) mit parabelförmiger Kontur und dem konischen Abschnitt (25) des Zulaufkanals (3) einen Abschnitt (15) mit einer Einführfase, einen Abschnitt (27) mit einer Verrundung oder einen zylindrischen Abschnitt (28) aufweist.

7. Brennstoffeinspritzventil nach Anspruch 6, **dadurch gekennzeichnet, dass** ein Topffilter (29) vorgesehen ist, das in dem zylindrischen Abschnitt (28) des Einführbereichs (4) angeordnet ist.

8. Brennstoffeinspritzventil nach Anspruch 6, **dadurch gekennzeichnet, dass** ein Stabfilter (6) vorgesehen ist, das in einer in Strömungsrichtung (12) hinter dem Einführbereich (4) liegenden zylindrischen Bohrung (5) angeordnet ist.

9. Brennstoffeinspritzventil nach Anspruch 6, 7 oder 8, **dadurch gekennzeichnet, dass** die Einführfase des Abschnitts (15) mit einem Winkel von etwa 45° ausgestaltet ist.

10. Brennstoffeinspritzventil nach einem der Ansprüche 1 bis 9, **dadurch gekennzeichnet, dass** der Zulaufkanal (3) im Einführbereich (4) in Strömungsrichtung (12) vor dem Abschnitt (7) mit elliptischer Kontur beziehungsweise dem Abschnitt (7) mit parabelförmiger Kontur eine verrundete Kante (19) und/oder einen konischen Abschnitt (16) aufweist.

11. Brennstoffeinspritzventil nach Anspruch 10, **dadurch gekennzeichnet, dass** der konische Abschnitt (16) vor dem Abschnitt (7) mit elliptischer Kontur beziehungsweise vor dem Abschnitt (7) mit parabelförmiger Kontur mit einem Konuswinkel (18) von etwa 60° ausgestaltet ist.

## Claims

1. Fuel injection valve (1), in particular injector for fuel injection systems of air-compressing auto-ignition internal combustion engines, having at least one housing part (2) and one inflow duct (3) which is formed in the housing part (2), wherein the inflow duct (3) has an introduction region (4), **characterized in that** the inflow duct (3) has, in the introduction region (4), at least one portion (7) with elliptical or parabolic contour.

2. Fuel injection valve according to Claim 1, **characterized in that** a major axis (9) of the elliptical contour (8) of the portion (7) is orientated with the elliptical contour (8) at least approximately in a flow direction (12) of the inflow duct (3) or at least approximately parallel to an axis (11) of a cylindrical bore (5) situated downstream, as viewed in the flow direction (12), of the introduction region (4), and **in that** the major axis (9) of the elliptical contour (8) is larger than a minor axis (10) of the elliptical contour (8).

3. Fuel injection valve according to Claim 2, **characterized in that** a ratio of the major axis (9) to the minor axis (10) is selected from a range of approximately 1.1 to approximately 1.2.

4. Fuel injection valve according to one of Claims 1 to 3, **characterized in that** the inflow duct (3) has a conical portion (25) and **in that** the conical portion (25) is arranged downstream, as viewed in the flow direction (12), of the introduction region (4) or connects to the introduction region (4) or adjoins the cylindrical bore (5).

5. Fuel injection valve according to Claim 4, **characterized in that** the conical portion (25) is formed with a cone angle (26) of approximately 10°.

6. Fuel injection valve according to Claim 4 or 5, **characterized in that**, in the introduction region (4) and between the portion (7) with elliptical contour or the portion (7) with parabolic contour and the conical portion (25) of the inflow duct (3), the inflow duct (3) has a portion (15) with an introduction bevel, a portion (27) with a rounded configuration or a cylindrical portion (28).

7. Fuel injection valve according to Claim 6, **characterized in that** a canister filter (29) is provided which is arranged in the cylindrical portion (28) of the introduction region (4).

8. Fuel injection valve according to Claim 6, **characterized in that** an edge-type filter (6) is provided which is arranged in a cylindrical bore (5) situated downstream, as viewed in the flow direction (12), of the introduction region (4).

9. Fuel injection valve according to Claim 6, 7 or 8, **characterized in that** the introduction bevel of the portion (15) is formed with an angle of approximately 45°.

10. Fuel injection valve according to one of Claims 1 to 9, **characterized in that** the inflow duct (3) has, in the introduction region (4), a rounded edge (19) and/or a conical portion (16) upstream, as viewed in the flow direction (12), of the portion (7) with elliptical contour or the portion (7) with parabolic contour.

11. Fuel injection valve according to Claim 10, **characterized in that** the conical portion (16) upstream of the portion (7) with elliptical contour or upstream of the portion (7) with parabolic contour is formed with a cone angle (18) of approximately 60°.

## Revendications

1. Soupape d'injection de carburant (1), en particulier injecteur pour installations d'injection de carburant de moteurs à combustion interne à auto-allumage et suralimentation d'air, comprenant au moins une partie de boîtier (2) et un canal d'amenée (3) qui est configuré dans la partie de boîtier (2), le canal d'amenée (3) présentant une région d'entrée (4), **caractérisée en ce que** le canal d'amenée (3) présente, dans la région d'entrée (4), au moins une portion (7) de contour elliptique ou parabolique.

2. Soupape d'injection de carburant selon la revendication 1, **caractérisée en ce qu'**un axe principal (9) du contour elliptique (8) de la portion (7) est orienté avec le contour elliptique (8) au moins approximativement dans une direction d'écoulement (12) du canal d'amenée (3) ou au moins approximativement parallèlement à un axe (11) d'un alésage cylindrique (5) situé dans la direction d'écoulement (12) derrière la région d'entrée (4), et **en ce que** l'axe principal (9) du contour elliptique (8) est supérieur à un axe secondaire (10) du contour elliptique (8).

3. Soupape d'injection de carburant selon la revendication 2, **caractérisée en ce qu'**un rapport de l'axe principal (9) à l'axe secondaire (10) est choisi dans une plage d'environ 1,1 à environ 1,2.

4. Soupape d'injection de carburant selon l'une quelconque des revendications 1 à 3, **caractérisée en ce que** le canal d'amenée (3) présente une portion conique (25) et **en ce que** la portion conique (25) est disposée dans la direction d'écoulement (12) derrière la région d'entrée (4) ou se raccorde aux régions d'entrée (4) ou est adjacente à l'alésage cylindrique (5).

5. Soupape d'injection de carburant selon la revendication 4, **caractérisée en ce que** la portion conique (25) est configurée avec un angle de conicité (26) d'environ 10°.

6. Soupape d'injection de carburant selon la revendication 4 ou 5, **caractérisée en ce que** le canal d'amenée (3) présente, dans la région d'entrée (4) et entre la portion (7) de contour elliptique ou la portion (7) de contour parabolique et la portion conique (25) du canal d'amenée (3), une portion (15) avec un biseau d'insertion, une portion (27) avec un arrondi ou une portion cylindrique (28).

7. Soupape d'injection de carburant selon la revendication 6, **caractérisée en ce qu'**un filtre à pot (29) est prévu, lequel est disposé dans la portion cylindrique (28) de la région d'entrée (4).

8. Soupape d'injection de carburant selon la revendication 6, **caractérisée en ce qu'**un filtre barre (6) est prévu, lequel est disposé dans un alésage cylindrique (5) situé derrière la région d'entrée (4) dans la direction d'écoulement (12).

9. Soupape d'injection de carburant selon la revendication 6, 7 ou 8, **caractérisé en ce que** le biseau d'insertion de la portion (15) est configuré avec un angle d'environ 45°.

10. Soupape d'injection de carburant selon l'une quelconque des revendications 1 à 9, **caractérisée en ce que** le canal d'amenée (3) dans la région d'entrée (4) présente, dans la direction d'écoulement (12) avant la portion (7) de contour elliptique ou la portion (7) de contour parabolique, une arête arrondie (19) et/ou une portion conique (16).

11. Soupape d'injection de carburant selon la revendication 10, **caractérisée en ce que** la portion conique (16) est configurée avant la portion (7) de contour elliptique ou avant la portion (7) de contour parabolique, avec un angle de conicité (18) d'environ 60°.
